# EUROPÄISCHE PATENTSCHRIFT

(11) **EP 3 667 826 B1**
(45) Veröffentlichungstag und Bekanntmachung des Hinweises auf die Patenterteilung: **16.08.2023**
(21) Anmeldenummer: 19214873.2
(22) Anmeldetag: 10.12.2019
(51) Int. Cl.: H01R 4/48, H01R 11/09, H01R 9/26, H01R 13/506

(54) **LEITERANSCHLUSSKLEMME**
CABLE CONNECTION TERMINAL
BORNE DE CONNEXION DE CONDUCTEUR

(30) Priorität: 13.12.2018 DE 202018107130 U
(43) Veröffentlichungstag der Anmeldung: 17.06.2020
(73) Patentinhaber: Wago Verwaltungsgesellschaft mbH, 32423 Minden (DE)
(72) Erfinder: Mickmann, Viktor, 31515 Wunstorf (DE)
(74) Vertreter: Kröncke, Rolf

(56) Entgegenhaltungen:
- DE-A1-102015 105 757
- US-A1- 2008 248 699
- US-A1- 2014 127 932
- US-A1- 2018 277 968

## Beschreibung

Die Erfindung betrifft eine Leiteranschlussklemme zum Anklemmen elektrischer Leiter an eine Stromschiene. Die Leiteranschlussklemme hat ein Isolierstoffgehäuse mit einem Gehäusegrundkörper und einem mit dem Gehäusegrundkörper verbindbaren Gehäusedeckel. Der Gehäusegrundkörper hat eine Leitereinführungsöffnung, die in einen Leiteranschlussraum in dem Gehäusegrundkörper mündet. In dem Leiteranschlussraum sind mindestens zwei Klemmstellen gebildet, an denen in die Leitereinführungsöffnung eingeführte elektrische Leiter an die Stromschiene anklemmbar sind.

Derartige Leiteranschlussklemmen sind bereits bekannt.

DE 10 2015 105 757 A1 beschreibt eine Federklemme mit einem Anschlussfederelement zum Klemmen eines Leiters an einen Strombalken. Das Anschlussfederelement hat zwei Klemmfedern, ist also als Doppelfeder ausgebildet. Einteilig mit der Doppelfeder weist das Anschlussfederelement einen Zwischenwandschenkel auf, der ein aus dem Anschlussfederelement herausgebogener Materiallappen ist und eine Trennwand zwischen den beiden Klemmfedern bildet.

Die US 2014/127932 A1 zeigt eine Anschlussklemme mit einem Gehäuse, in dessen Leiteranschlussraum separat eine Federaufnahme angeordnet ist, die zugleich die Trennwand für zwei nebeneinander auf der Federaufnahme angeordnete Klemmfedern bildet. Das Gehäuse kann nach Einsetzen der mit den Klemmfedern bestückten Federaufnahme optional mit einem Gehäusedeckel verschlossen werden.

Die US 2008/248699 A1 beschreibt eine Anschlussklemme mit einem Betätigungselement, das in eine Öffnung des Gehäuses eingesetzt wird und LeitereinführungsÖffnungen aufweist. Durch Herunterdrücken des Betätigungselements werden zwei einander gegenüberliegende Klemmstellen geöffnet. Das Betätigungselement enthält eine integrale Trennwand für die beiden Anschlüsse sowie eine Rückwand, die den Doppelanschluss von einem weiteren Doppelanschluss trennt.

Die US 2018/277968 A1 offenbart eine Anschlussvorrichtung für elektrische Leiter mit einem Gehäuse, wobei das Gehäuse Freiräume aufweist, in die ein Federträger einsetzbar ist. Der Federträger kann mit Klemmfedern und Klemmkäfigen bestückt werden, die Klemmstellen für anzuklemmende elektrische Leiter bilden. Die Klemmkäfige werden auf eine Stromschiene aufgesetzt.

Ausgehend hiervon ist es Aufgabe der vorliegenden Erfindung, eine verbesserte Leiteranschlussklemme bereitzustellen.

Die Aufgabe wird durch die Leiterklemme nach Anspruch 1 gelöst. Bei dieser Leiterklemme bildet der am Gehäusedeckel ausgebildete Vorsprung, der bei mit dem Gehäusekörper verbundenen Gehäusedeckel in den Leiteranschlussraum hineinragt, eine Trennwand zwischen zwei Klemmstellen.

Hierdurch wird auf eine besonders einfache Weise verhindert, dass eingeführte Leiter an der für sie vorgesehenen Klemmstelle vorbeigeführt werden oder in Kontakt mit der Klemmstelle eines anderen Leiters gelangen. Durch die gebildete Trennwand wird eine definierte und zuverlässige Führung der anzuschließenden Leiter gewährleistet. Die verbesserte Führung ist auch sichergestellt, wenn Leiter unter größeren Winkeln und nicht parallel zu den Wänden von Leitereinführungsöffnungen eingeführt werden. Durch die Anformung des Vorsprungs, der die Trennwand bildet, an den Gehäusedeckel und somit an das Isolierstoffgehäuse wird die Herstellung und Montage der Leiteranschlussklemme vereinfacht. Es sind weniger Herstellungs- und Montageschritte notwendig. Es werden weniger zusammenzusetzende Einzelteile als bei herkömmlichen Leiteranschlussklemmen benötigt. Die Kosten für die Herstellung und Montage sind wesentlich reduziert. Die Leiteranschlussstelle benötigt keine speziell mit Trennwänden ausgeformten Stromschienen oder Klemmfedern, sondern kann mit einfachen und somit kostengünstigen Stromschienen und Klemmfedern bestückt werden.

Der Vorsprung bildet eine Trennwand zwischen den zwei Klemmstellen, sodass die Klemmstellen kammerartig voneinander getrennt sind. Unter einer Kammer wird ein abgeteilter Raumbereich verstanden, der jedoch nicht rundum abgeschlossen sein muss. Ausgehend von der DE 10 2015 105 757 A1 wird erfindungsgemäß eine verbesserte Kammertrennung vorgenommen. Während bei der DE 10 2015 105 757 A1 eine Kammertrennung mittels einer Trennwand des Kontaktteils, also elektrisch gut leitendem Material hergestellt wird, erfolgt die erfindungsgemäße Kammertrennung mit dem isolierenden Material des Gehäusedeckels in Zusammenwirkung mit dem Isolierstoffgehäuse.

Unter einer Klemmstelle wird ein Bereich einer elektrischen Kontaktierung zwischen einem Anschlusselement, beispielsweise einer Stromschiene, und einem elektrischen Leiter verstanden. Eine Stromschiene, auch Strombalken genannt, ist ein weitgehend starrer elektrischer Leiter, beispielsweise ein Metallstreifen. Ein Isolierstoffgehäuse ist ein Gehäuse aus einem isolierenden, elektrisch nicht leitenden Material, beispielsweise Kunststoff.

Der Gehäusegrundkörper des Isolierstoffgehäuses ist ein Träger für Bestandteile der Leiteranschlussklemme, beispielsweise für die Stromschiene sowie weitere Anschluss- oder Kontaktelemente. Der Gehäusegrundkörper hat eine Leitereinführungsöffnung, die auch als langgestreckter Leitereinführungskanal ausgebildet sein kann, wodurch der Gehäusegrundkörper eine Führung für eingeführte Leiter bereitstellt. Der Leitereinführungskanal führt einen oder mehrere elektrische Leiter zu ihren jeweiligen Klemmstellen, an denen die Leiter an die Stromschiene anklemmbar sind. Der Gehäusegrundkörper hat einen Leiteranschlussraum, der sich an die Leitereinführungsöffnung anschließt. Ein Leiteranschlussraum ist beispielsweise ein Hohlraum, in dem die Klemmstellen gebildet werden. Hierzu befinden sich in dem Leiteranschlussraum eine Stromschiene und die abisolierten Enden eingeführter Leiter, die die Stromschiene elektrisch kontaktieren. Der Gehäusegrundkörper kann weitere Öffnungen haben, beispielsweise für Betätigungswerkzeuge zum Betätigen, beispielsweise Öffnen einer Klemmstelle, oder für Prüfwerkzeuge, um beispielsweise das an einer Klemmstelle anliegende elektrische Potential zu prüfen.

Der Gehäusedeckel bildet einen Abschluss des Gehäusegrundkörpers. Grundsätzlich kann das Isolierstoffgehäuse jedoch noch weitere Komponenten haben und somit mehrteilig mit mehr als zwei Teilen ausgebildet sein. Der Gehäusedeckel ist bevorzugt lösbar mit dem Gehäusegrundkörper verbindbar. Hierdurch kann auch nach dem Anbringen des Gehäusedeckels an dem Gehäusegrundkörper eine Überprüfung oder Wartung der in dem Isolierstoffgehäuse befindlichen Leiteranschlussklemme ermöglicht werden. Als lösbare Verbindung kommen beispielsweise Steck-, Schraub- oder Rastverbindungen in Betracht.

Unter einem an den Gehäusedeckel angeformten Vorsprung wird eine von dem Gehäusedeckel abragende Form beliebiger Gestalt verstanden, die geeignet ist, eine Trennwand zwischen zwei Klemmstellen zu bilden. Der Vorsprung kann beispielsweise rund, stegartig oder L-förmig sein. Beispielsweise bei einer L-Form können die L-Schenkel unterschiedlich ausgebildet sein. So kann beispielsweise ein Schenkel rund und stabförmig und der andere Schenkel flach und beispielsweise annähernd quaderförmig ausgebildet sein. Die Schenkel einer solchen L-Form können einteilig, aber auch mehrteilig und auch aus unterschiedlichen Materialien ausgeführt sein. In einem mit dem Gehäusegrundkörper verbundenen Zustand des Gehäusedeckels ragt der Vorsprung in den Leiteranschlussraum hinein und bildet eine Trennwand zwischen zwei Klemmstellen. Der Vorsprung muss sich nicht zwangsläufig nur in eine Richtung oder in einer Ebene erstrecken, sondern kann einen Verlauf in verschiedenen, insbesondere mehreren Richtungen und Winkeln haben. Der Vorsprung kann sich teilweise oder gänzlich parallel zu eingeführten Leitern erstrecken. Der Vorsprung kann sich teilweise oder gänzlich quer zu eingeführten Leitern erstrecken.

Der unbestimmte Begriff "ein" ist als solcher und nicht als Zahlwort zu verstehen und umfasst den Wortsinn von "mindestens ein". Somit kann die Leiteranschlussklemme beispielsweise auch mehrere Leitereinführungsöffnungen, mehrere Vorsprünge und mehrere Trennwände haben. Die Leiteranschlussklemme kann auch mehr als zwei Klemmstellen haben.

Der Vorsprung der Leiteranschlussklemme kann aus einem Isolierstoff, also nicht elektrisch leitend sein. Die nicht elektrisch leitende Trennung der Klemmstellen ermöglicht einen definierten Stromübergang ausschließlich an den Klemmstellen.

Der Vorsprung kann einteilig mit dem Gehäusedeckel ausgeformt sein. Eine einteilige Ausführung des Vorsprungs mit dem Gehäusedeckel vereinfacht die Herstellung des Gehäusedeckels, die beispielsweise mit einem Spritzgussverfahren erfolgen kann. Bei einer einteiligen Ausführung des Vorsprungs mit dem Gehäusedeckel sind keine zusätzlichen Verbindungsmittel zum Verbinden des Vorsprungs mit dem Gehäusedeckel erforderlich. Grundsätzlich ist es jedoch auch denkbar, einen gesondert ausgeführten Vorsprung mit dem Gehäusedeckel zu verbinden, beispielsweise durch Ankleben. Hierdurch können Leiteranschlussklemmen auch nachträglich mit einem Vorsprung ausgestattet und somit nachgerüstet werden.

Die Leiteranschlussklemme kann eine Klemmfeder zur Bildung von Klemmstellen in dem Leiteranschlussraum haben. Eine Klemmfeder besteht aus einem Anlageschenkel und einem Klemmschenkel. Der Klemmschenkel bildet gemeinsam mit der Stromschiene eine Klemmstelle, in der ein elektrischer Leiter mit Federkraft eingeklemmt wird. Mit einer Klemmfeder ist eine besonders zuverlässige, bewährte und kostengünstige Bildung einer Klemmstelle möglich. Die Klemmfeder kann Teil eines Kontaktelementes sein, das beispielsweise als Blechteil mit einer daran angeordneten oder einteilig ausgeformten Klemmfeder ausgebildet ist. In dem Kontaktelement, beispielsweise in dem Blechteil, kann ein Durchbruch zur Aufnahme bzw. Führung eines in die Leitereinführungsöffnung eingeführten elektrischen Leiters vorgesehen sein. Grundsätzlich sind jedoch auch andere Mittel zur Bildung einer Klemmstelle denkbar, beispielsweise Schraubanschlüsse, Schneid-Klemmanschlüsse o.ä..

Das Isolierstoffgehäuse kann einen Federträger als Auflager für eine oder mehrere Klemmfedern haben. Hierbei trägt oder stützt der Federträger die gesamte Klemmfeder oder einzelne Schenkel, beispielsweise den Klemmschenkel der Feder. Der Federträger kann als separater Einsatz vorgesehen sein, der in das Isolierstoffgehäuse eingesetzt und optional fixiert wird. Bevorzugt ist es, wenn der Federträger einteilig mit dem Gehäusegrundkörper ausgeformt ist, wodurch der Herstellungs- und Montageaufwand deutlich verringert wird. Ebenso ist es denkbar, dass ein Teil des Federträgers, beispielsweise eine Hälfte, einteilig an dem Gehäusegrundkörper angeformt und ein anderer Teil des Federträgers, beispielsweise die andere Hälfte, einteilig an dem Gehäusedeckel angeformt ist. Hierdurch wird eine erhöhte Steifigkeit des Federträgers erzielt, sodass eine verbesserte Abstützung ermöglicht wird, da eine mögliche Verformung oder ein Nachgeben des Federträgers beim Auslenken eines Klemmschenkels der Klemmfeder minimiert wird.

Die Leiteranschlussklemme kann als Doppelanschluss für zwei elektrische Leiter ausgeführt sein. Die Leiteranschlussklemme kann für die beiden Leiter gemeinsame oder getrennte Leitereinführungsöffnungen haben. Die beiden Leiter können zum Anschluss an ein gemeinsames elektrisches Potential oder an unterschiedliche elektrische Potentiale vorgesehen sein. Bei dem Anschluss an unterschiedliche elektrische Potentiale ist ein an den Gehäusedeckel angeformter Vorsprung aus einem Isolierstoff besonders vorteilhaft, da er einen Stromübergang zwischen den Leitern oder zwischen ihren Klemmstellen verhindert. Doppelanschlüsse werden bevorzugt bei geringem zur Verfügung stehenden Bauraum verwendet. Die durch den an den Gehäusedeckel angeformten Vorsprung gebildete Trennwand ermöglicht eine besonders platzsparende und bauraumoptimierte Ausführung des Doppelanschlusses.

In dem Gehäusegrundkörper kann eine gemeinsame Betätigungseinrichtung für mindestens zwei Klemmstellen vorgesehen sein. Hierdurch ist die Handhabung beim Anschließen von elektrischen Leitern wesentlich vereinfacht. Die Betätigungseinrichtung kann beispielsweise eine Öffnung für ein Betätigungswerkzeug oder ein Betätigungsmechanismus, zum Beispiel ein Drücker sein. Die Betätigungseinrichtung dient dem Betätigen einer Klemmstelle, beispielsweise dem Öffnen oder Schließen der Klemmstelle. Bei Verwendung einer Klemmfeder zur Bildung der Klemmstelle kann die Klemmfeder zum Öffnen oder Schließen der Klemmstelle verlagert werden. Die Betätigungseinrichtung kann mit zwei nebeneinander angeordneten Klemmschenkeln der Klemmfeder zusammenwirkend ausgebildet sein.

Der Vorsprung kann einen bogenförmigen Absatz haben, der zum Leiteranschlussraum hin in eine von dem Absatz abragende Trennwand übergeht. Durch den bogenförmigen Absatz wird zusätzlich ein Auflager oder eine Führung für eine Klemmfeder bereitgestellt. Ein Schenkel, insbesondere ein Klemmschenkel der Klemmfeder kann auf dem bogenförmigen Absatz aufliegen und von der senkrecht von dem Absatz abragenden Trennwand seitlich begrenzt und geführt sein. Die von dem Absatz abragende Trennwand kann insbesondere senkrecht von dem Absatz abragen.

Der bogenförmige Absatz kann zum Gehäusedeckel hin in eine von dem Absatz abragende Wand übergehen. Hierbei ist insbesondere nicht der Gehäusedeckel mit der Wand gleichzusetzen. Vielmehr ist ein gesonderter Materiallappen an dem Vorsprung oder sich an den Vorsprung anschließend an dem Gehäusedeckel angeformt. Die von dem Absatz abragende Wand kann insbesondere senkrecht von dem Absatz abragen. Eine solche Wand ermöglicht eine verbesserte Führung einer von dem bogenförmigen Absatz gehaltenen Klemmfeder. Eine solche Wand kann als Abstandshalter zwischen Klemmfeder und Gehäusedeckel dienen. Eine solche Wand kann auch als Überlastanschlag für eine beispielsweise zum Öffnen der Klemmstelle ausgelenkte Klemmfeder dienen.

Der Vorsprung kann eine Verbindungseinrichtung zum Verbinden des Gehäusegrundkörpers mit dem Gehäusedeckel haben. Die Verbindungseinrichtung kann beispielsweise eine Öffnung für eine Schraube sein. Bevorzugt handelt es sich jedoch bei der Verbindungseinrichtung um ein Sackloch als Stecköffnung, die mit einem Zapfen an dem Gehäusegrundkörper zusammenwirken kann, oder um einen Zapfen, der mit einem Sackloch als Stecköffnung an dem Gehäusegrundkörper zusammen wirken kann. Bei der Verbindungseinrichtung kann es sich auch um eine Rasteinrichtung handeln, beispielsweise eine Rastnase, die mit einer Rastöffnung in dem Gehäusegrundkörper zusammenwirken kann, oder um eine Rastöffnung, die mit einer an dem Gehäusegrundkörper angeformten Rastnase zusammenwirken kann. Hierdurch wird eine besonders einfache Befestigung des Gehäusedeckels an dem Gehäusegrundkörper ermöglicht.

Zudem ist die Verbindungseinrichtung an dem Vorsprung im Vergleich zu einer Verbindungseinrichtung am Gehäuserand des Isolierstoffgehäuses weiter nach innen versetzt. Hierdurch wird ein verbesserter Halt des Gehäusegrundkörpers am Gehäusedeckel ermöglicht und die Verbindungsstelle vor äußeren Einflüssen, beispielsweise vor Verschmutzungen geschützt. Die Verbindungsstelle stört an dieser Position nicht das Einführen von Leitern in den Leiteranschlussraum.

Die durch den Vorsprung gebildete Trennwand kann in Richtung der Leitereinführungsöffnung eine abgerundete und/oder sich verjüngende Kante haben. Die Rundungen der Trennwand sind auf der der Leitereinführungsöffnung zugewandten Seite der Trennwand. Unter einer Verjüngung wird ein abnehmender Durchmesser der Trennwand in Richtung der Leitereinführungsöffnung verstanden, das heißt, die Trennwand wird in Richtung der Leitereinführungsöffnung schmaler. Die Führung von eingeführten Leitern wird somit verbessert. Es wird ein Abknicken oder Aufspleißen von Leiterenden durch Abgleiten von Einzeldrähten an einer scharfen oder breiten Kante der Trennwand verhindert. Somit wird ein elektrischer Leiter, der in einem Winkel bzw. schräg eingeführt wird, wieder in Richtung seiner Klemmstelle gelenkt.

Der Gehäusegrundkörper kann zumindest abschnittsweise eine definierte, von einer reinen Rechteckform abweichende Kontur haben und der Gehäusedeckel kann einen Abschnitt mit einer Negativkontur zu der Kontur haben. Die Kontur und die Negativform der Kontur können beispielsweise als Bogen-, Zickzack- oder Wellenkontur ausgeführt sein. Hierdurch wird die Montage des Gehäusedeckels an dem Gehäusegrundkörper vereinfacht, da das Aufsetzen des Gehäusedeckels nur in einer bestimmten Orientierung möglich ist. Somit wird gewährleistet, dass sich der Vorsprung und die hiermit gebildete Trennwand bei der Montage automatisch an der für sie vorgesehenen Position im Leiteranschlussraum befinden.

Alternativ oder zusätzlich können der Gehäusegrundkörper und der Gehäusedeckel Positionierelemente zur Erleichterung der Montage haben. Die Positionierelemente können beispielsweise als Erhebung und Vertiefung nach einem Formschluss bildenen Stift-Loch-Prinzip ausgebildet sein. Ebenso können sie in einem ineinander gesteckten Zustand eine Rastverbindung ausbilden, indem eine leichte Hinterschneidung beider Positionierelemente vorgesehen ist.

Der Gehäusedeckel bildet eine Seitenwand des Isolierstoffgehäuses, wenn der Gehäusedeckel auf den Gehäusegrundkörper aufgesetzt ist. Der Gehäusedeckel bildet im montierten Zustand von Gehäusegrundkörper und Gehäusedeckel aneinander einen seitlichen Abschluss des Leiteranschlussraumes. Unter einem seitlichen Abschluss oder einer Seitenwand wird ein Bereich des Isolierstoffgehäuses verstanden, der im Wesentlichen parallel zur Leitereinsteckrichtung verläuft. Es kommen grundsätzlich alle vier parallel zur Leitereinsteckrichtung verlaufenden Seitenwände des Isolierstoffgehäuses für die Anformung des Vorsprungs in Betracht. Die Montage- oder Verbindungsrichtung des Gehäusedeckels mit dem Gehäusegrundkörper liegt quer zu der Leitereinsteckrichtung. Der Gehäusedeckel kann ein im Wesentlichen flacher Bestandteil des Isolierstoffgehäuses sein, bei dem der Vorsprung die einzige wesentliche Erhebung aus der Ebene des Gehäusedeckels darstellt. Durch die Anformung des Vorsprungs an einen als Seitenwand ausgebildeten Gehäusedeckel kann der Vorsprung eine vergleichsweise geringe Ausdehnung haben, um die gewünschte Position im Leiteranschlussraum zwischen zwei Klemmstellen zu erreichen.

Die Erfindung wird nachfolgend anhand von Ausführungsbeispielen unter Verwendung von Zeichnungen näher erläutert. Es zeigen
- Fig. 1 -: eine erfindungsgemäße Leiteranschlussklemme mit zwei eingeführten Leitern in einer perspektivischen Schnittansicht;
- Fig. 2 -: einen Gehäusegrundkörper der Leiteranschlussklemme in einer perspektivischen Seitenansicht;
- Fig. 3 -: einen auf den Gehäusegrundkörper aufgesetzten Gehäusedeckel der Leiteranschlussklemme in einer perspektivischen Ansicht;
- Fig. 4 -: einen auf den Gehäusegrundkörper aufgesetzten Gehäusedeckel der Leiteranschlussklemme mit einem Federträger in einer perspektivischen Ansicht;
- Fig. 5 -: den in Fig. 4 gezeigten Gehäusedeckel in einer weiteren perspektivischen Ansicht;
- Fig. 6 -: den in Fig. 2 gezeigten Gehäusegrundkörper mit einer eingesetzten Stromschiene und einer eingesetzten Klemmfeder in einer perspektivischen Seitenansicht;
- Fig. 7 -: die Leiteranschlussklemme mit zwei eingeführten Leitern in einer transparenten Schnittansicht.

Die Figuren 1 bis 7 zeigen eine erfindungsgemäße Leiteranschlussklemme 1 oder einzelne Bestandteile der Leiteranschlussklemme 1. Diese hat ein Isolierstoffgehäuse mit einem Gehäusegrundkörper 4a und einem seitlichen Gehäusedeckel 4b. Der Gehäusegrundkörper 4a hat zwei Leitereinführungsöffnungen 9, in die zwei Leiter 2 eingeführt sind und die in einem Leiteranschlussraum 5 jeweils eine Klemmstelle 6 mit einer Stromschiene 3 und jeweils einer Klemmfeder 10 bilden. Hierdurch wird ein elektrischer Kontakt zwischen den Leitern 2, den Federklemmen 10 und der Stromschiene 3 hergestellt. Die Leitereinführungsöffnungen 9 sind als langgestreckte Leitereinführungskanäle ausgebildet. Wie in Figur 1 zu sehen, sind die Leiter nicht gerade, sondern unter unterschiedlichen Winkeln in die Leitereinführungsöffnungen 9 eingeführt. Dies soll den Umstand in der Praxis verdeutlichen, dass Leiter insbesondere bei Leitereinführungsöffnungen, die für Leiter mit unterschiedlichen Durchmessern geeignet sind, nicht immer gerade und parallel zu den Seitenwänden der Leitereinführungsöffnungen eingeführt werden. Um zu verhindern, dass ein Leiter 2 versehentlich zur Klemmstelle 6 eines anderen Leiters 2 gelangt, ist eine Trennwand 8 zwischen den Klemmstellen 6 vorgesehen. Die Trennwand 8 wird durch einen an den Gehäusedeckel 4b angeformten Vorsprung 7 gebildet. Der Vorsprung 7 hat in dem gezeigten Ausführungsbeispiel seitlich gesehen eine L-Form mit einem runden Steg, der die flache, plattenförmige Trennwand 8 des Vorsprungs 7 mit dem Gehäusedeckel 4b verbindet. Die Trennwand 8 hat eine sich in Richtung der Leitereinführungsöffnungen 9 verjüngende, abgerundete Kante 11, um ein Aufspleißen von Leitern 2 an der Trennwand 8 zu verhindern. Somit wird ein elektrischer Leiter 2, der schräg eingeführt wird, wieder in Richtung seiner Klemmstelle 6 gelenkt. In dem Vorsprung 7 eine Verbindungseinrichtung, hier in Form eines unteren Sacklochs 16g vorgesehen, mit welcher der Gehäusedeckel 4b über einen an dem Gehäusegrundkörper 4a angeordneten unteren Zapfen 16 mit dem Gehäusegrundkörper 4a des Isolierstoffgehäuses verbunden werden kann.

Die Figur 2 zeigt einen Gehäusegrundkörper 4a der Leiteranschlussklemme 1. Der Gehäusegrundkörper 4a hat insgesamt vier Leitereinführungsöffnungen 9, wobei jeweils zwei Leitereinführungsöffnungen 9 eine gemeinsame Leitereinführungsöffnung 9 für zwei Leiter 2 bilden und somit konstruktiv nicht vollständig voneinander getrennt sind. Der gezeigte Gehäusegrundkörper 4a ist somit für eine Leiteranschlussklemme 1 gedacht, die als Mehrfachanschluss mit zwei nebeneinander liegenden Doppelanschlüssen für je zwei Leiter 2 ausgebildet ist. Der Gehäusegrundkörper 4a hat Betätigungsöffnungen 13, in die ein in Figur 7 gezeigtes Betätigungselement 20 eingeführt werden kann, um die Klemmstellen 6 zu öffnen. Die Klemmstellen 6 können beispielsweise durch in Figur 7 gezeigte Klemmfedern 10 gebildet sein und durch Verlagerung der Klemmfedern 10, beispielsweise mittels eines Schraubendrehers, geöffnet werden. Der Gehäusegrundkörper 4a hat zwei in den Figuren 1 und 7 gezeigte Prüföffnungen 14, über die das elektrische Potential an den Klemmstellen 6 geprüft werden kann.

Im Inneren des Gehäusegrundkörpers 4a befinden sich zwei Leiteranschlussräume 5, von denen einer in der perspektivischen Seitenansicht in Figur 2 zu erkennen ist. Der Leiteranschlussraum 5 ist ein Hohlraum, in dem die in Figur 7 gezeigte Stromschiene 3, die Klemmfedern 10 und die Leiterenden 2 platziert werden und Klemmstellen 6 bilden. Zur Halterung und Führung der Klemmfedern 10 hat der Gehäusegrundkörper 4a einen Federträger 15. In dem in den Figuren 2, 4, 5, und 6 gezeigten Ausführungsbeispiel ist der Federträger 15 zweiteilig ausgeformt. Ein Teil 15' des Federträgers 15 ist einteilig mit dem Gehäusegrundkörper 4a ausgebildet und der andere Teil 15" des Federträgers 15 ist einteilig mit dem Gehäusedeckel 4b ausgebildet, wodurch der Federträger 15 insgesamt eine verbesserte Grundsteifigkeit erhält. Der Vorsprung 7 schließt sich an den Federträgerteil 15" an beziehungsweise nehmen der Vorsprung 7 und eine Gehäusewand des Gehäusedeckels 4b den Federträgerteil 15" zwischen sich auf. In dem in Figur 3 gezeigten Beispiel ist hingegen kein Federträgerteil angeformt, sodass der hierzu korrespondierende Federträger 15 vollständig in dem Gehäusegrundkörper 4a enthalten ist.

An dem Federträgerteil 15` des Gehäusegrundkörpers 4a ist ein unterer Zapfen 16 angeformt, der zum Zusammenwirken mit dem an dem Gehäusedeckel 4b in dem Vorsprung 7 befindlichen unteren Sackloch 16g vorgesehen ist, um eine Verbindung des Gehäusedeckels 4b mit dem Gehäusegrundkörper 4a zu ermöglichen. Zur Verbesserung der Verbindung ist an dem Gehäusegrundkörper 4a eine weiteres, oberes Sackloch 12 eingebracht, das mit einem weiteren, an dem Gehäusedeckel 4b angeformten oberen Zapfen12g (vgl. Fig. 4) zusammenwirkt.

In der Figur 4 ist ersichtlich, dass der Gehäusegrundkörper 4a abschnittsweise eine bogenförmige Kontur 17 hat. Beispielsweise ist in Figur 4 erkennbar, dass der Gehäusedeckel 4b eine Negativkontur 18 der bogenförmigen Kontur 17 des Gehäusegrundkörpers 4a hat. Beim Aufsetzen des Gehäusedeckels 4b auf den Gehäusegrundkörper 4a wird durch die Kontur 17 und die Negativkontur 18 bewirkt, dass die Montage des Gehäusedeckels 4a nur in einer solchen Orientierung der beiden Gehäuseteile zueinander erfolgen kann, in der die Negativkontur 18 zur Anlage an die Kontur 17 kommt. Diese Wirkung wird zusätzlich mittels zweier in den Figuren 5 und 6 gezeigter Positionierelemente X und X' unterstützt, die ebenfalls durch Ineinanderstecken einen Formschluss bilden, der eine korrekte Orientierung der Gehäuseteile ermöglicht. Hierdurch wird die Montage vereinfacht und zugleich sichergestellt, dass der Vorsprung 7 und die durch diesen gebildete Trennwand 8 an die richtige Position im Leiteranschlussraum 5 geführt werden.

In Figur 2 ist erkennbar, dass ein auf den Gehäusegrundkörper 4a aufgesetzter und beispielsweise in Figur 3 gezeigter Gehäusedeckel 4b eine Seitenwand des Isolierstoffgehäuses bildet. Durch die Anformung des Vorsprungs 7 an einen als Seitenwand ausgebildeten Gehäusedeckel 4b kann der Vorsprung 7 eine vergleichsweise geringe Ausdehnung haben, um die gewünschte Position im Leiteranschlussraum 5 zwischen zwei Klemmstellen 6 zu erreichen.

Die Figur 3 zeigt den Gehäusedeckel 4b des Isolierstoffgehäuses 4 der Leiteranschlussklemme 1. An den weitgehend flach ausgeführten Gehäusedeckel 4b ist ein Vorsprung 7 angeformt, der eine Trennwand 8 für zwei in Figur 1 gezeigte Klemmstellen 6 bildet. In Figur 3 ist erkennbar, dass die Trennwand 8 in einer Richtung schmaler wird und sich somit verjüngt, wodurch ein Aufspleißen eines die Trennwand 8 berührenden Leiters 2 verhindert wird. Der Vorsprung 7 ist als bogenförmiger Absatz ausgebildet und dient als Auflager für einen Klemmschenkel der Federklemme 10. Auf der dem Gehäusedeckel 4b zugewandten Seite des Vorsprungs 7 ist an diesen angrenzend eine Wand 19 ausgebildet. Eine auf dem Vorsprung 7 aufliegende Federklemme 10 ist somit sicher von der Trennwand 8 und der Wand 19 seitlich begrenzt, wodurch eine verbesserte Führung der Federklemme 10 erreicht wird. Der Gehäusedeckel 4b hat eine bogenförmige Negativkontur 18 in Bezug auf die bogenförmige Kontur 17 des Gehäusegrundkörpers 4a. Beim Aufsetzen des Gehäusedeckels 4b auf den Gehäusegrundkörper 4a wird durch die Kontur 17 und die Negativkontur 18 bewirkt, dass die Montage des Gehäusedeckels 4a nur in einer solchen Orientierung der beiden Gehäuseteile zueinander erfolgen kann, in der die Negativkontur 18 zur Anlage an die Kontur 17 kommt. Hierdurch wird die Montage vereinfacht und zugleich sichergestellt, dass der Vorsprung 7 und die durch diesen gebildete Trennwand 8 an die richtige Position im Leiteranschlussraum 5 geführt werden.

Der Gehäusedeckel 4b bildet in einem auf den Gehäusegrundkörper 4a aufgesetzten Zustand eine Seitenwand des Isolierstoffgehäuses. Somit begrenzt der Gehäusedeckel 4b den Leiteranschlussraum 5 seitlich und schließt diesen ab. Es handelt sich bei der Seitenwand um eine Wand des Isolierstoffgehäuses, die im Wesentlichen parallel zur Leitereinsteckrichtung verläuft. Es kommen grundsätzlich alle vier parallel zur Leitereinsteckrichtung verlaufenden Seitenwände des Isolierstoffgehäuses für die Anformung des Vorsprungs 7 in Betracht.

Figur 6 zeigt den Gehäusegrundkörper 4a der Leiteranschlussklemme 1 mit einer eingesetzten Stromschiene 3 und einer Federklemme 10. Die Federklemme 10 ist als Doppelfeder mit einem gemeinsamen Anlageschenkel und zwei Klemmschenkeln 22 ausgeführt und kann mit zwei eingeführten Leitern über jeden Klemmschenkel 22 eine Klemmstelle 6 bilden. Die Trennwand 8 des Gehäusedeckels 4b wird beim Aufsetzen des Gehäusedeckels 4b in dem Schlitz zwischen den beiden Klemmschenkeln 22 positioniert.

Figur 7 zeigt die Leiteranschlussklemme 1 in einer transparenten Schnittansicht. Es sind zwei Leiter 2 in die Leitereinführungsöffnungen 9 eingeführt. Die Enden der Leiter 2 ragen in den Leiteranschlussraum 5 und bilden mit einer als Doppelfeder ausgeführten Federklemme 10 eine Klemmstelle 6. Hierdurch wird ein elektrischer Kontakt zwischen den Leitern 2, den Federklemmen 10 und der Stromschiene 3 hergestellt. Ein Teil der Klemmfeder 10 liegt auf dem Federträger 15 auf. Die Klemmfeder 10 ist entgegen ihrer Federkraftrichtung verlagerbar, um die Klemmstelle 6 zu öffnen. Hierzu kann ein Betätigungselement 20 in die Betätigungsöffnung 13 eingeführt werden und die Federklemme 10 in Richtung des Federträgers 15 verlagern.

Die Leiteranschlussklemme 1 hat ein zweiteiliges Isolierstoffgehäuse mit einem Gehäusegrundkörper 4a und einem Gehäusedeckel 4b. Der Gehäusedeckel 4b ist in dieser Seitenansicht ausgeblendet, um einen Blick in das Innere der Leiteranschlussklemme 1 zu ermöglichen. Jedoch ist die Verbindungseinrichtung in Form von oberem Sackloch 12 mit oberem Zapfen 12g und unterem Sackloch 16g mit unterem Zapfen 16 als Teile des Gehäusegrundkörpers 4a und des Gehäusedeckels 4b sowie die von dem Vorsprung 7 des Gehäusedeckels 4b gebildete Trennwand 8 dargestellt. Die Trennwand 8 ist im aufgesetzten Zustand des Gehäusedeckels 4b auf den Gehäusegrundkörper 4a derart im Leiteranschlussraum 5 positioniert, dass sie zwischen den Klemmstellen 6 liegt und ein Vorbeiführen der eingeführten Leiter 2 an ihren jeweiligen vorgesehenen Klemmstellen 6 im Leiteranschlussraum 5 verhindert.

### Bezugszeichenliste:

- 1 -: Leiteranschlussklemme
- 2 -: Leiter
- 3 -: Stromschiene
- 4a -: Gehäusegrundkörper
- 4b -: Gehäusedeckel
- 5 -: Leiteranschlussraum
- 6 -: Klemmstelle
- 7 -: Vorsprung
- 8 -: Trennwand
- 9 -: Leitereinführungsöffnung
- 10 -: Klemmfeder
- 11 -: Kante
- 12 -: oberes Sackloch (Gehäusegrundkörper)
- 12g -: oberer Zapfen (Gehäusedeckel)
- 13 -: Betätigungsöffnung
- 14 -: Prüföffnung
- 15 -: Federträger
- 15' -: Federträgerteil (Gehäusegrundkörper)
- 15" -: Federträgerteil (Gehäusedeckel)
- 16 -: unterer Zapfen (Gehäusegrundkörper)
- 16g -: unteres Sackloch (Gehäusedeckel)
- 17 -: Kontur
- 18 -: Negativkontur
- 19 -: Wand
- 20 -: Betätigungselement
- 22 -: Klemmschenkel

## Patentansprüche

1. Leiteranschlussklemme (1) zum Anklemmen elektrischer Leiter (2) an eine Stromschiene (3), die ein Isolierstoffgehäuse (4) mit einem Gehäusegrundkörper (4a) und einem mit dem Gehäusegrundkörper (4a) verbindbaren Gehäusedeckel (4b) als Abschluss des Gehäusegrundkörpers (4a) hat, wobei der Gehäusedeckel (4b) eine Seitenwand des Isolierstoffgehäuses (4) bildet, wenn der Gehäusedeckel (4b) auf den Gehäusegrundkörper (4a) aufgesetzt ist, wobei der Gehäusegrundkörper (4a) eine Leitereinführungsöffnung (9) hat, die in einen Leiteranschlussraum (5) in dem Gehäusegrundkörper (4a) mündet und wobei in dem Leiteranschlussraum (5) mindestens zwei Klemmstellen (6) gebildet sind, an denen in die Leitereinführungsöffnung (9) eingeführte elektrische Leiter (2) an die Stromschiene (3) anklemmbar sind, **dadurch gekennzeichnet, dass** an den Gehäusedeckel (4b) ein Vorsprung (7) angeformt ist, der bei einem mit dem Gehäusegrundkörper (4a) verbundenen Zustand des Gehäusedeckels (4b) in den Leiteranschlussraum (5) hineinragt und eine Trennwand (8) zwischen zwei Klemmstellen (6) bildet, wobei der Vorsprung (7) einteilig mit dem Gehäusedeckel (4b) ausgeformt ist.

2. Leiteranschlussklemme (1) nach Anspruch 1, **dadurch gekennzeichnet, dass** die Leiteranschlussklemme (1) eine Klemmfeder (10) zur Bildung einer Klemmstelle (6) hat.

3. Leiteranschlussklemme (1) nach Anspruch 2, **dadurch gekennzeichnet, dass** der Gehäusegrundkörper (4a) und/oder der Gehäusedeckel (4b) einen Federträger (15) oder Federträgerteile (15`, 15") aufweisen.

4. Leiteranschlussklemme (1) nach einem der vorgehenden Ansprüche, **dadurch gekennzeichnet, dass** die Leiteranschlussklemme (1) als Doppelanschluss für zwei elektrische Leiter (3) ausgeführt ist.

5. Leiteranschlussklemme (1) nach einem der vorgehenden Ansprüche, **dadurch gekennzeichnet, dass** in dem Gehäusegrundkörper (4a) eine gemeinsame Betätigungseinrichtung für mindestens zwei Klemmstellen (6) vorgesehen ist.

6. Leiteranschlussklemme (1) nach einem der vorgehenden Ansprüche, **dadurch gekennzeichnet, dass** der Vorsprung (7) einen bogenförmigen Absatz hat, der zum Leiteranschlussraum (5) hin in eine von dem Absatz abragende Trennwand (8) übergeht.

7. Leiteranschlussklemme (1) nach Anspruch 6, **dadurch gekennzeichnet, dass** der bogenförmige Absatz zum Gehäusedeckel (4b) hin in eine von dem Absatz abragende Wand (19) übergeht.

8. Leiteranschlussklemme (1) nach einem der vorgehenden Ansprüche, **dadurch gekennzeichnet, dass** der Vorsprung (7) eine Verbindungseinrichtung zum Verbinden des Gehäusegrundkörpers (4a) mit dem Gehäusedeckel (4b) hat.

9. Leiteranschlussklemme (1) nach einem der vorgehenden Ansprüche, **dadurch gekennzeichnet, dass** die durch den Vorsprung (7) gebildete Trennwand (8) in Richtung der Leitereinführungsöffnung (9) eine abgerundete und/oder sich verjüngende Kante (11) hat.

10. Leiteranschlussklemme (1) nach einem der vorgehenden Ansprüche, **dadurch gekennzeichnet, dass** der Gehäusegrundkörper (4a) zumindest abschnittsweise eine definierte, von einer reinen Rechteckform abweichende Kontur (17) hat und der Gehäusedeckel einen Abschnitt mit einer Negativkontur (18) zu der Kontur (17) hat.

11. Leiteranschlussklemme (1) nach einem der vorhergehenden Ansprüche, **dadurch gekennzeichnet, dass** der Gehäusegrundkörper (4a) und der Gehäusedeckel (4b) Positionierelemente (X, X`) aufweisen.

## Claims

1. Conductor terminal (1) for clamping electrical conductors (2) to a busbar (3), which has an insulating material housing (4) with a housing base body (4a) and a housing cover (4b), which can be connected to the housing base body (4a), as a closure of the housing base body (4a), wherein the housing cover (4b) forms a side wall of the insulating housing (4) when the housing cover (4b) is placed on the housing base body (4a), wherein the housing base body (4a) has a conductor insertion opening (9) which opens into a conductor connection space (5) in the basic housing body (4a), and at least two clamping points (6) being formed in the conductor connection space (5), at which clamping points (6) electrical conductors (2) introduced into the conductor insertion opening (9) can be clamped to the busbar (3), **characterized in that** a projection (7) is integrally formed on the housing cover (4b), which projection projects into the conductor connection space (5) when the housing cover (4b) is connected to the housing base body (4a) and forms a partition (8) between two clamping points (6), the projection (7) being integrally formed with the housing cover (4b).

2. Conductor connection terminal (1) according to claim 1, **characterised in that** the conductor connection terminal (1) has a clamping spring (10) for forming a clamping point (6).

3. Conductor connection terminal (1) according to claim 2, **characterised in that** the housing base body (4a) and/or the housing cover (4b) have a spring carrier (15) or spring carrier parts (15', 15").

4. Conductor connection terminal (1) according to one of the preceding claims, **characterised in that** the conductor connection terminal (1) is designed as a double connection for two electrical conductors (3).

5. Conductor connection terminal (1) according to one of the preceding claims, **characterised in that** a common actuating device for at least two clamping points (6) is provided in the basic housing body (4a).

6. Conductor connection terminal (1) according to one of the preceding claims, **characterised in that** the projection (7) has an arcuate shoulder which merges towards the conductor connection space (5) into a partition (8) projecting from the shoulder.

7. Conductor connection terminal (1) according to claim 6, **characterised in that** the arcuate shoulder merges towards the housing cover (4b) into a wall (19) projecting from the shoulder.

8. Conductor connection terminal (1) according to one of the preceding claims, **characterized in that** the projection (7) has a connecting device for connecting the housing base body (4a) to the housing cover (4b).

9. Conductor connection terminal (1) according to one of the preceding claims, **characterised in that** the partition (8) formed by the projection (7) has a rounded and/or tapering edge (11) in the direction of the conductor insertion opening (9).

10. Conductor connection terminal (1) according to one of the preceding claims, **characterised in that** the basic housing body (4a) has, at least in sections, a defined contour (17) deviating from a pure rectangular shape and the housing cover has a section with a negative contour (18) relative to the contour (17).

11. Conductor terminal (1) according to one of the preceding claims, **characterised in that** the housing base body (4a) and the housing cover (4b) have positioning elements (X, X').

## Revendications

1. Borne de raccordement de conducteur (1) pour raccorder des conducteurs électriques (2) à une barre conductrice (3), comprenant un boîtier en matériau isolant (4) muni d'un corps de base de boîtier (4a) et d'un couvercle de boîtier (4b) susceptible d'être relié au corps de base de boîter (4a) à titre de terminaison du corps de base de boîtier (4a),
dans laquelle
le couvercle de boîtier (4b) constitue une paroi latérale du boîtier en matériau isolant (4) lorsque le couvercle de boîtier (4b) est rapporté sur le corps de base de boîtier (4a),
le corps de base de boîtier (4a) présente une ouverture d'insertion de conducteur (9) qui débouche dans un espace de raccordement de conducteur (5) dans le corps de base de boîtier (4a), et
au moins deux emplacements de serrage (6) sont formés dans l'espace de raccordement de conducteur (5), au niveau desquels des conducteurs électriques (2) insérés dans l'ouverture d'insertion de conducteur (9) peuvent être raccordés à la barre conductrice (3),
**caractérisée en ce que**
une saillie (7) est conformée sur le couvercle de boîtier (4b), laquelle, dans un état du couvercle de boîtier (4b) relié au corps de base de boîtier (4a), dépasse dans l'espace de raccordement de conducteur (5) et constitue une cloison de séparation (8) entre deux emplacements de serrage (6), la saillie (7) étant formée d'un seul tenant avec le couvercle de boîtier (4b).

2. Borne de raccordement de conducteur (1) selon la revendication 1, **caractérisée en ce que** la borne de raccordement de conducteur (1) comprend un ressort de serrage (10) pour former un emplacement de serrage (6).

3. Borne de raccordement de conducteur (1) selon la revendication 2, **caractérisée en ce que** le corps de base de boîtier (4a) et/ou le couvercle de boîtier (4b) présente(nt) un support de ressort (15) ou des parties de support de ressort (15', 15").

4. Borne de raccordement de conducteur (1) selon l'une des revendications précédentes,
**caractérisée en ce que** la borne de raccordement de conducteur (1) est réalisée sous forme de double raccordement pour deux conducteurs électriques (3).

5. Borne de raccordement de conducteur (1) selon l'une des revendications précédentes,
**caractérisée en ce que** dans le corps de base de boîtier (4a) est prévu un dispositif d'actionnement commun pour au moins deux emplacements de serrage (6).

6. Borne de raccordement de conducteur (1) selon l'une des revendications précédentes,
**caractérisée en ce que** la saillie (7) présente un épaulement en forme d'arc qui se transforme en une cloison de séparation (8) dépassant de l'épaulement, en direction de l'espace de raccordement de conducteur (5).

7. Borne de raccordement de conducteur (1) selon la revendication 6, **caractérisée en ce que** l'épaulement en forme d'arc se transforme en une paroi (19) dépassant de l'épaulement, en direction du couvercle de boîtier (4b).

8. Borne de raccordement de conducteur (1) selon l'une des revendications précédentes,
**caractérisée en ce que** la saillie (7) comporte un moyen de liaison pour relier le corps de base de boîtier (4a) au couvercle de boîtier (4b).

9. Borne de raccordement de conducteur (1) selon l'une des revendications précédentes,
**caractérisée en ce que** la cloison de séparation (8) formée par la saillie (7) présente un bord arrondi et/ou effilé (11) en direction de l'ouverture d'insertion de conducteur (9).

10. Borne de raccordement de conducteur (1) selon l'une des revendications précédentes,
**caractérisée en ce que** le corps de base de boîtier (4a) présente au moins localement un contour défini (17) différent d'une forme purement rectangulaire, et le couvercle de boîtier présente une portion munie d'un contour négatif (18) par rapport au contour (17).

11. Borne de raccordement de conducteur (1) selon l'une des revendications précédentes,
**caractérisée en ce que** le corps de base de boîtier (4a) et le couvercle de boîtier (4b) présentent des éléments de positionnement (X, X').
